# EUROPÄISCHE PATENTSCHRIFT

(11) **EP 0 588 134 B1**
(45) Veröffentlichungstag und Bekanntmachung des Hinweises auf die Patenterteilung: **07.08.1996**
(21) Anmeldenummer: 93113796.2
(22) Anmeldetag: 28.08.1993
(51) Int. Cl.: B08B 9/32, B08B 9/34, B08B 101/08

(54) **Verfahren und Vorrichtung zur Überkopf-Behandlung von Flaschen**
Method and device for the cleaning of inverted bottles
Méthode et dispositif de nettoyage de bouteilles en position inversées

(30) Priorität: 04.09.1992 DE 4229580
(43) Veröffentlichungstag der Anmeldung: 23.03.1994
(73) Patentinhaber: KHS Maschinen- und Anlagenbau Aktiengesellschaft, D-47057 Duisburg (DE)
(72) Erfinder: Holzinger, Rudolf, D-55435 Gau-Algesheim (DE); Jung, Klaus Werner, D-64331 Weiterstadt (DE); Nilles, Peter, D-55595 Hargesheim (DE); Theine, Axel, D-55597 Wöllstein (DE)

(56) Entgegenhaltungen:
- WO-A-91/15310
- WO-A-91/15691
- US-A- 2 280 424
- US-A- 2 418 691
- US-A- 4 104 081

## Beschreibung

Die Erfindung bezieht sich auf ein Verfahren gemäß Oberbegriff Patentanspruch 1 sowie auf eine Vorrichtung gemäß Oberbegriff Patentanspruch 10.

Verfahren sowie Vorrichtungen zur Überkopf-Behandlung von Flaschen sind in unterschiedlichsten Ausführungen bekannt. Aus der US-A-2 418 691 ist eine nach Art eines Rinsers ausgebildete Vorrichtung bekannt, bei der die Flaschengreifer an einem um eine vertikale Achse umlaufenden Maschinenteil bzw. Rotor vorgesehen sind und die von den Flaschengreifern erfaßten, zunächst mit ihrem Boden nach unten weisenden Flaschen durch radiales Schwenken nach außen gewendet werden, so daß sich die Flaschen nach dem Wenden mit der Flaschenmündung über einem eine Düsenöffnung bildenden Düsenrohr für das Behandlungsmedium befinden. Dieses Düsenrohr wird zumindest dann, wenn die Behandlung mit einem gas- oder dampfförmigen Behandlungsmedium erfolgt, durch die Flaschenmündung von unten her in den Innenraum der gewendeten Flasche eingeführt. Probleme ergeben sich oftmals in bezug auf die geforderte Keimfreiheit der behandelten Flaschen, und zwar speziell auch in bezug auf die Keimfreiheit der Flaschenmündung.

Aufgabe der Erfindung ist es, ein Verfahren sowie eine Vorrichtung aufzuzeigen, die mit einfachen Mitteln die geforderte hohe Sterilität der behandelten Flaschen sicherstellt.

Zur Lösung dieser Aufgabe ist ein Verfahren entsprechend dem kennzeichnenden Teil des Patentanspruches 1 und eine Vorrichtung zum Durchführen dieses Verfahrens entsprechend dem kennzeichnenden Teil des Patentanspruches 10 ausgeführt.

Bei der Erfindung erfolgt nach Beendigung wenigstens einer Behandlungsphase oder auf diese zeitlich folgend eine Beaufschlagung der Flaschenmündung der jeweiligen Flasche mit einem Strahl eines dampf- oder gasförmigen Mediums, und zwar aus einer Düsenöffnung, die mit Abstand der Flaschenmündung gegenüberliegend vorgesehen ist. Der aus der Düsenöffnung austretende Strahl läßt sich dabei so einstellen, daß er nicht, allenfalls nur ganz geringfügig in die jeweilige Flasche eintritt, aber an der Flaschenmündung eine radial nach außen und zumindest teilweise auch axial entlang der Außenfläche der Flasche verlaufende Strömung erzeugt. Ist das bei der Nachbehandlung verwendete Medium ein Sterilisationsmedium, z.B. Wasserdampf, so wird hiermit eine optimale Sterilisation der Flasche im Bereich der Flaschenmündung erreicht.

Das bei der Nachbehandlung verwendete Medium kann auch dazu dienen, an die Flaschenmündung gelangte Reste oder Tropfen eines flüssigen Behandlungsmediums (z.B. Wasser) zu entfernen oder zu verhindern, daß derartige Tropfen oder Reste in die Flasche gelangen. Diese Nachbehandlung, die mit den Sterilisationsmedium (z. B. Wasserdampf) oder mit steriler Luft erfolgt, wird vor dem Zurückwenden und/oder beim Zurückwenden der Flasche in ihre ursprüngliche Ausgangslage vorgenommen und verhindert somit, daß bei diesem Zurückwenden Reste eines Behandlungsmediums und mit diesem Keime in den Innenraum der Flasche gelangen.

Weiterbildungen der Erfindung sind Gegenstand der Unteransprüche.

Die Erfindung wird im folgenden anhand der Figuren an einem Ausführungsbeispiel erläutert. Es zeigen:
- Fig. 1: in sehr vereinfachter Darstellung und in Draufsicht eine Vorrichtung zum Behandeln von Flaschen in Form eines Rinsers umlaufender Bauart;
- Fig. 2: in vereinfachter Darstellung eine an einem Flaschengreifer gehaltene, gewendete Flasche sowie ein unter der Flasche angeordnetes Düsenrohr einer Behandlungsstation.

In den Figuren ist 1 der um eine vertikale Maschinenachse in Richtung des Pfeiles A umlaufende Rotor einer als Rinser ausgebildeten Vorrichtung zum Behandeln von Flaschen 2, die der Vorrichtung über einem Transporteur 3 und einem Einlaufstern 4 zugeführt werden und die nach dem Behandeln über einen Ausschubstern 5 und einem Transporteur 6 abgeführt werden, auf dem die Flaschen 2 wiederum aufrechtstehend, d.h. mit ihrem Boden unten abgeführt werden.

Jede einlaufende Flasche 2 wird von einem am Rotor 1 vorgesehenen Flaschengreifer 7 erfaßt, mit dem die jeweilige Flasche 2 zunächst gewendet wird, so daß der Flaschenboden 2' schließlich nach oben und die Flaschenmündung 2'' nach unten weisen. Dieses Wenden, welches in einem ersten, auf den Einlaufstern 4 folgenden Winkelbereich I stattfindet, erfolgt so, daß die jeweilige Flasche 2 mit ihrem Flaschenboden 2' radial nach außen geschwenkt wird. Nach dem Wenden erfolgt in einem weiteren, anschließenden Winkelbereich II das Behandeln der Flasche 2. In einem anschließenden Winkelbereich III der Drehbewegung des Rotors 1 wird die jeweilige Flasche 2 in ihre ursprüngliche Lage zurückgewendet und auf den Rotor 1 abgestellt. Die mit einer unterbrochenen Linie wiedergegebene Kurve 8 zeigt die vertikale Projektion des unteren Bereichs der Flaschen 2 bei umlaufenden Rotor 1.

Bei der dargestellten Ausführungsform ist jedem Flaschengreifer 7 ein eine Behandlungsposition bildendes vertikales Düsenrohr 9 zugeordnet. Die Düsenrohre 9 sind am Rotor 1 in gleichen Winkelabständen um dessen Drehachse versetzt oder an einem nicht dargestellten Element des Flaschengreifers 7 vorgesehen, so daß sich jedes Düsenrohr 9 bei einer von dem zugehörigen Flaschengreifer 7 erfaßten und gewendeten Flasche 2 unterhalb dieser gewendeten Flasche befindet, und zwar achsgleich oder in etwa achsgleich mit der Achse der gewendeten Flasche 2, wie dies in der Fig. 2 dargestellt ist.

Jedes Düsenrohr 9 besitzt einen Düsenkanal 10 mit einer oberen Austritts- bzw. Düsenöffnung 11 und ist in einem Lager- und Verteilerelement 12 für einen vorgegebenen Hub in vertikaler Richtung verschiebbar, und zwar durch ein Betätigungselement 13, welches bei der dargestellten Ausführungsform von einem Pneumatik-Zylinder gebildet ist.

Über das Verteilerelement 12 und ein individuell steuerbares Ventil 14 ist jedes Düsenrohr 9 mit einer Leitung 15 für warmes Wasses verbunden. Weiterhin ist jedes Düsenrohr 9 über das Verteilerelement 12 und ein individuell steuerbares Ventil 16 mit einer Leitung 17 zum Zuführen von Dampf verbunden.

Die Fig. 2 zeigt am unteren Ende des Düsenrohres 9 ein Steuerventil 18, mit welchem das jeweilige Düsenrohr 9 bzw. der dortige Kanal 10 entleert werden kann. Die Ventile 14, 16 und 18 sind beispielsweise elektrisch oder pneumatisch betätigte Ventile.

Mit der beschriebenen Vorrichtung ist folgende Behandlung der Flaschen 2 möglich:
1. Zunächst wird jede Flasche 2 in der vorbeschriebenen Weise gewendet, so daß sie mit ihrem Flaschenboden 2' nach oben und mit ihrer Flaschenmündung 2'' nach unten weist und sich das jeweilige Düsenrohr 9 unterhalb der Flaschenmündung 2'' befindet.
2. Anschließend erfolgt durch Betätigen der Betätigungseinrichtung 13 ein Bewegen des Düsenrohres 9 nach oben, d.h. ein Einführen dieses Düsenrohres in die Flasche 2, und zwar beispielsweise bis auf eine Länge von 40 - 50 mm.
3. Anschließend erfolgt ein Spülen und gleichzeitiges Vorwärmen der jeweiligen Flasche 2, wofür das Ventil 14 geöffnet wird und somit der Innenraum der Flasche 2 mit warmem Wasser gespült wird. Die Spülzeit beträgt beispielsweise 1 sec. bei einem Wasserverbrauch von ca. 110 ml. Die Temperatur des Wassers beträgt etwa 60 -70 ^{o}C und der Wasserdruck etwa 2 bar.
   Das im Bereich der Flaschenmündung 2'' zwischen der Flasche 2 und dem Düsenrohr 9 austretende Wasser wird mit geeigneten Mitteln aufgefangen und kann nach entsprechender Filterung zumindest teilweise wieder für das Spülen weiterer Flaschen 2 verwendet werden.
4. Nach dem Spülen erfolgt eine Behandlungspause, in der die behandelte Flasche austropfen kann. In dieser Behandlungspause, die beispielsweise 0,5 - 2 sec. beträgt, erfolgt durch Öffnen des Ventiles 18 ein Entleeren des jeweiligen Düsenrohres 9.
5. Nach dem Austropfen der Flasche 2 wird diese im Inneren mit einem Sterilisationsmedium, d.h. bei der dargestellten Ausführungsform mit Wasserdampf behandelt, der nach dem Öffnen des Ventiles 16 über das in die Flasche 2 weiterhin eingeführte Düsenrohr 9 in den Innenraum dieser Flasche eintritt. Die Zeitdauer dieser Dampfbehandlung beträgt beispielsweise 2 sec. Der für die Dampfbehandlung verwendete Dampf besitzt eine Temperatur von über 100 ^{o}C bei einem Druck von etwa 2 bar.
   Besteht bei den behandelten Flaschen 2 eine besonders hohe Bruchgefahr, wie dies beispielsweise bei älteren, bereits mehrfach verwendeten Flaschen der Fall sein kann, so ist es auch möglich, den Dampfdruck auf 1,2 - 1,5 bar und damit auch die Temperatur des Dampfes entsprechend zu reduzieren.
6. Nach Abschluß der Dampfbehandlung wird für eine Nachbehandlung das jeweilige Düsenrohr 9 mittels der Betätigungseinrichtung 13 aus der Flasche 2 herausbewegt, und zwar derart, daß sich die Düsenöffnung 11 mit geringem Abstand, beispielsweise mit einem Abstand von etwa 5 bis 30 mm unterhalb der Flaschenmündung 2'' befindet. Ist dieser Zustand erreicht, so erfolgt durch Öffnen des Ventiles 16 ein kurzzeitiger Dampfstrom oder Dampfstoß auf den Bereich der Flaschenmündung 2''. Die Öffnungszeit des Ventiles 16 beträgt hierbei etwa 1 sec. Es hat sich gezeigt, daß durch die Anordnung der Düsenöffnung 11 mit Abstand unterhalb der Flaschenmündung 2'' und durch die hierdurch bedingte Streuung der bei dieser Behandlung aus dem Düsenrohr 9 austretende Dampfstrahl nicht, allenfalls nur ganz geringfügig in den Innenraum der Flasche 2 gelangt, der Dampf dieses Dampfstrahles aber den Bereich der Flaschenmündung 2'' vor allem auch außen sehr intensiv umströmt und dadurch eine optimale Sterilisation der Flaschenmündung 2'' sicherstellt.
7. Im Anschluß daran erfolgt das endgültige Abtropfen der jeweiligen Flasche 2. Zum Abtropfen des Flaschenbodens 2' wird die jeweilige Flasche 2 gegenüber der Vertikalen geschwenkt und verbleibt über eine vorgegebene Zeit in dieser geschwenkten Stellung. Bei Flaschen 2 mit flachen Boden erfolgt dieses Schwenken aus der in der Fig. 2 dargestellten gewendeten, senkrechten Position etwa um 20 bis 30^{o}. Bei Flaschen 2 mit tieferem Boden erfolgt das Schwenken um etwa 30 bis 45^{o}. Die Flaschen 2 verbleiben dann während der gesamten Abtropfzeit in dieser Schwenkstellung.
8. Nach Beendigung der Abtropfzeit werden die Flaschen 2 zurückgewendet und abgestellt, wobei während des Zurückwendens bevorzugt nochmals eine Nachbehandlung entsprechend dem Verfahrensschritt 6 erfolgt. Hier hat die Ausführung, bei der die Düsenrohre 9 an den Flaschengreifern 7 vorgesehen sind und mit diesen mitschwenken, den Vorteil, daß die Lage der jeweiligen Düsenöffnung 11 relativ zur Flaschenmündung 2'' beim Zurückwenden erhalten bleibt.

Die Erfindung wurde voranstehend an einem Ausführungsbeispiel beschrieben. Es versteht sich, daß Änderungen sowie Abwandlungen innerhalb des Schutzumfangs der Ansprüche möglich sind.

Schließlich ist es grundsätzlich auch möglich, zusätzlich zu oder anstelle des Verfahrensschrittes 6 einen Verfahrensschritt vorzusehen, bei dem das Düsenrohr 9 in der in der Fig. 2 dargestellten Weise mit seiner Düsenöffnung 11 in Abstand, d.h. beispielsweise in einem Abstand von etwa 5 bis 30 mm unterhalb der Flaschenmündung 2'' angeordnet ist und auf der Düsenöffnung 11 ein von steriler Luft gebildeter Luftstrahl oder Luftstoß auf die Flaschenmündung 2'' gerichtet wird. So wie der Dampfstrahl bei dem vorbeschriebenen Verfahrensschritt 6 dringt auch dieser Luftstrahl nicht oder allenfalls nur geringfügig in das Innere der Flasche 2 ein, wobei die Luft dieses Luftstrahles aber den Bereich der Flaschenmündung 2'' insbesondere auch an der Außenseite der Flasche intensiv umströmt. Durch diese Behandlung mit steriler Luft werden eventuelle Wassertropfen an der Flaschenaußenfläche im Bereich der Flaschenmündung 2'' weggeblasen, d.h. es wird insbesondere verhindert, daß solche Wassertropfen und evtl. in diesen enthaltene Keime beim Zurückwenden der jeweiligen Flasche 2 in den Innenraum dieser Flasche gelangen. Die Behandlung mit Luft trägt somit wesentlich zur Keimfreiheit der Flaschen 2 bei und erfolgt bevorzugt am Ende der Abtropfzeit beim Zurückwenden der jeweiligen Flasche. Wassertropfen, die sich vor der Behandlung mit steriler Luft bereits unmittelbar an der die Flaschenmündung 2'' umgebenden Ringfläche befinden, werden durch die Behandlung mit steriler Luft radial nach außen weggedrängt.

## Patentansprüche

1. Verfahren zur Überkopf-Behandlung, insbesondere zum Rinsen von Flaschen (2), bei dem die an einer Einlaufstelle (4) an Flaschengreifer (7) eines umlaufenden Transportelementes (1) übergebenen und mit den Flaschengreifern (7) auf einer Transportstrecke (8) an eine Auslaufstelle (5) mitgeführten Flaschen (2) an der Transportstrecke (8) gewendet, im gewendeten Zustand in wenigstens einer Behandlungsphase innen mit einer einfahrbaren Düse mit Behandlungsmedium behandelt und anschließend vor Erreichen der Auslaufstelle in die ursprüngliche Lage zurückgewendet werden, **dadurch gekennzeichnet,** daß für eine auf die wenigstens eine Behandlungsphase zeitlich folgende Nachbehandlung die Flaschenmündung (2'') der jeweiligen Flasche (2) mit einem Strahl eines gas- oder dampfförmigen Mediums aus der Düsenöffnung (11) beaufschlagt wird, die sich nach ihrer in der Flasche befindlichen Position im Abstand von der Flaschenmündung (2'') dieser gegenüberliegend außerhalb der Flasche (2) befindet.

2. Verfahren nach Anspruch 1, dadurch gekennzeichnet, daß die Düsenöffnung (11) für die Nachbehandlung von der Flaschenmündung einen Abstand von etwa 5 bis 30 mm, vorzugsweise einen Abstand von etwa 5 mm aufweist.

3. Verfahren nach Anspruch 1 oder 2, dadurch gekennzeichnet, daß sich die Düsenöffnung (11) für die Nachbehandlung unterhalb der Flaschenmündung (2'') der gewendeten Flasche (2) befindet.

4. Verfahren nach einem der Ansprüche 1 bis 3, dadurch gekennzeichnet, daß die Zeitdauer der Nachbehandlung etwa 1 sec. beträgt.

5. Verfahren nach einem der Ansprüche 1 bis 4, dadurch gekennzeichnet, daß das Medium für die Nachbehandlung Wasserdampf oder sterile Luft ist.

6. Verfahren nach Anspruch 5, dadurch gekennzeichnet, daß die der Nachbehandlung vorausgehende Behandlungsphase eine Behandlung der Flasche (2) mit einem Sterilisationsmedium, vorzugsweise Wasserdampf ist.

7. Verfahren nach Anspruch 5 oder 6, dadurch gekennzeichnet, daß die der Nachbehandlung vorausgehende Behandlungsphase ein Spülen des Innenraums der Flasche (2) mit einem gasförmigen Behandlungsmedium oder flüssigen Behandlungsmedium, vorzugsweise Wasser ist.

8. Verfahren nach einem der Anspüche 1 bis 7, gekennzeichnet durch die Verwendung einer Düsenöffnung (11) mit einem Durchmesser von etwa 4 mm.

9. Verfahren nach einem der Ansprüche 1 bis 8, dadurch gekennzeichnet, daß für die Behandlung mit dem wenigstens einen Behandlungsmedium und für die Nachbehandlung ein und dieselbe Düsenöffnung, vorzugsweise die Düsenöffnung (11) eines Düsenrohres (9) verwendet wird.

10. Vorrichtung zur Überkopf-Behandlung von Flaschen (2), insbesondere Rinser, mit mehreren an einem umlaufenden Transportelement (1) vorgesehenen Flaschengreifern (7) zur Mitnahme der Flaschen (2) auf einer sich zwischen einer Einlaufstelle (4) für die zu behandelnden Flaschen (2) und einer Auslaufstelle (5) für die behandelten Flaschen (2) erstreckenden Transportstrecke (8) sowie zum Wenden der Flaschen (2) für die Überkopf-Behandlung und Zurückwenden der Flaschen (2) nach der Behandlung, und mit an Arbeitsstationen unterhalb der gewendeten Flaschen (2) vorgesehenen Düsen (9) für den Austritt eines flüssigen und/oder gasförmigen und/oder dampfförmigen Behandlungsmediums während wenigstens einer Behandlungsphase, dadurch gekennzeichnet, daß für eine der wenigstens einen Behandlungsphase zeitlich folgende Nachbehandlung jeder Flasche (2) eine Düsenöffnung (11) für den Austritt eines Strahles eines gas- oder dampfförmigen Mediums der Flaschenmündung (2'') der Flasche (2) mit Abstand gegenüberliegend vorgesehen ist.

11. Vorrichtung nach Anspruch 10, dadurch gekennzeichnet, daß das Transportelement ein um eine vertikale Achse umlaufender Rotor (1) ist.

12. Vorrichtung nach Anspruch 10 oder 11, dadurch gekennzeichnet, daß die Düsenöffnung (11) bzw. eine diese Düsenöffnung aufweisende Düse oder ein Düsenrohr (9) am Transportelement (1) vorgesehen sind.

13. Vorrichtung nach einem der Ansprüche 10 - 12, dadurch gekennzeichnet, daß die Düsenöffnung (11) bzw. eine diese Düsenöffnung (11) aufweisende Düse oder ein Düsenrohr (9) an einem mit dem Flaschengreifer (7) beim Wenden und Zurückwenden mitbewegten Element vorgesehen sind.

14. Vorrichtung nach einem der Ansprüche 10 - 13, dadurch gekennzeichnet, daß die Düsenöffnung (11) während der Nachbehandlung von der Flaschenmündung (2'') einen Abstand von etwa 5 - 30 mm, beispielsweise einen Abstand von etwa 5 mm aufweist.

15. Vorrichtung nach einem der Ansprüche 10 - 14, gekennzeichnet durch wenigstens ein das Medium für die Nachbehandlung steuerndes Ventil (14, 16), welches für die Nachbehandlung jeweils für eine Zeitdauer, beispielsweise für eine Zeitdauer von etwa 1 sec. geöffnet wird.

16. Vorrichtung nach einem der Ansprüche 10 - 15, dadurch gekennzeichnet, daß die Düsenöffnung einen Durchmesser von etwa 4 mm aufweist.

17. Vorrichtung nach einem der Ansprüche 10 - 16, dadurch gekennzeichnet, daß für die Behandlung mit dem wenigstens einen Behandlungsmedium und für die Nachbehandlung ein und dieselbe Düsenöffnung, vorzugsweise die Düsenöffnung (11) eines Düsenrohres (9) vorgesehen ist.

18. Vorrichtung nach einem der Ansprüche 10 - 17, dadurch gekennzeichnet, daß die Düsenöffnung (11) oder ein diese Düsenöffnung (11) aufweisendes Düsenrohr (9) durch eine Betätigungseinrichtung (13) axial verschiebbar vorgesehen ist.

19. Vorrichtung nach einem der Ansprüche 15 - 18, gekennzeichnet durch wenigstens ein weiteres Ventil (18) zum Entleeren des Düsenrohres (9).

## Claims

1. Method for the inverted treatment, in particular for the rinsing of bottles (2), in which the bottles (2), which are transferred at an inlet point (4) to bottle grippers (7) of a circulating transport element (1) and taken along by the bottle grippers (7) on a transport path (8) to an outlet point (5), are turned over at the transport path (8), treated in the turned-over state with treatment medium at the inside by an introducible nozzle in at least one treatment phase and subsequently turned over back into the original attitude before reaching the outlet point, characterised thereby, that for a follow-up treatment following the at least one treatment phase in time, the bottle mouth (2'') of the respective bottle (2) is acted on by a jet of a gaseous or vaporous medium out of the nozzle opening (11), which after its position situated in the bottle is disposed at a spacing from the bottle mouth (2'') to lie opposite thereto outside the bottle (2).

2. Method according to claim 1, characterised thereby, that the nozzle opening (11) displays a spacing of about 5 to 30 millimetres, preferably a spacing of about 5 millimetres, from the bottle mouth (2'') for the follow-up treatment.

3. Method according to claim 1 or 2, characterised thereby, that the nozzle opening (11) is disposed underneath the bottle mouth (2'') of the turned-over bottle (2) for the follow-up treatment.

4. Method according to one of the claims 1 to 3, characterised thereby, that the time duration of the follow-up treatment amounts to about 1 second.

5. Method according to one of the claims 1 to 4, characterised thereby, that the medium for the follow-up treatment is water vapour or sterile air.

6. Method according to claim 5, characterised thereby, that the treatment phase preceding the follow-up treatment is a treatment of the bottle (2) with a sterilising medium, preferably water vapour.

7. Method according to claim 5 or 6, characterised thereby, that the treatment phase preceding the follow-up treatment is a rinsing of the interior space of the bottle (2) with a gaseous treatment medium or liquid medium, preferably water.

8. Method according to one of the claims 1 to 7, characterised by the use of a nozzle opening (11) with a diameter of about 4 millimetres.

9. Method according to one of the claims 1 to 8, characterised thereby, that for the treatment with the at least one treatment medium and for the follow-up treatment, one and the same nozzle opening is used, preferably the nozzle opening (11) of a nozzle tube (9).

10. Device for the inverted treatment of bottles (2), in particular rinsers, with several bottle grippers (7), which are provided at a circulating transport element (1), for the entrainment of the bottles (2) on a transport path (8), which extends between an inlet point (4) for the bottles (2) to be treated and an outlet point (5) for the treated bottles (2), as well as for the turning-over of the bottles (2) for the inverted treatment and the turning-back of the bottles (2) after the treatment, and with nozzles (9), which are provided underneath the turned-over bottles (2) at work stations, for the exit of a liquid and/or gaseous and/or vaporous treatment medium during at least one treatment phase, characterised thereby, that for a follow-up treatment of each bottle (2) following the at least one treatment phase in time, a nozzle opening (11) for the exit of a gaseous or vaporous medium is provided to lie opposite and at a spacing from the bottle mouth (2'') of the bottle (2).

11. Device according to claim 10, characterised thereby, that the transport element is a rotor (1) rotating about a vertical axis.

12. Device according to claim 10 or 11, characterised thereby, that the nozzle opening (11) or a nozzle displaying this nozzle opening or a nozzle tube (9) are provided at the transport element (1).

13. Device according to one of the claims 10 to 12, characterised thereby, that the nozzle opening (11) or a nozzle displaying this nozzle opening (11) or a nozzle tube (9) are provided at an element moved together with the bottle gripper (7) during the turning-over and turning-back.

14. Device according to one of the claims 10 to 13, characterised thereby, that the nozzle opening (11) displays a spacing of about 5 to 30 millimetres, for example a spacing of about 5 millimetres, from the bottle mouth (2'') during the follow-up treatment.

15. Device according to one of the claims 10 to 14, characterised by at least one valve (14, 16), which controls the medium for the follow-up treatment and opened for the follow-up treatment each time for a time span, for example for a time span of about 1 second.

16. Device acording to one of the claims 10 to 15, characterised thereby, that the nozzle opening (11) displays a diameter of about 4 millimetres.

17. Device according to one of the claims 10 to 16, characterised thereby, that for the treatment with the at least one treatment medium and for the follow-up treatment, one and the same nozzle opening is used, preferably the nozzle opening (11) of a nozzle tube (9).

18. Device according to one of the claims 10 to 17, characaterised thereby, that the nozzle opening (11) or a nozzle tube (9) displaying this nozzle opening (11) are provided to be axially displaceable by an actuating equipment (13).

19. Device according to one of the claims 10 to 15, characterised by at least one further valve (18) for the emptying of the nozzle tube (9).

## Revendications

1. Procédé pour le traitement tête en bas, notamment pour le rinçage de bouteilles (2), selon lequel les bouteilles (2), remises à un poste d'admission (4) à des préhenseurs de bouteilles (7) d'un élément transporteur circulant (1) et emmenées par les préhenseurs de bouteilles (7), sur un parcours de transport (8), à un poste d'évacuation (5), sont retournées sur le parcours de transport (8), sont intérieurement traitées par un fluide de traitement, à l'état retourné et pendant au moins une phase de traitement, par une buse pouvant être introduite, et enfin, avant l'atteinte du poste d'évacuation, sont retournées à nouveau dans leur position initiale, **caractérisé** en ce que, pour une phase de post-traitement succédant dans le temps à la ou les phases de traitement, le goulot (2'') de la bouteille respective (2) est exposé à un jet d'un fluide gazeux ou sous forme de vapeur délivré par l'ouverture de buse (11), ouverture qui, après avoir occupé sa position dans la bouteille, se trouve à distance du goulot (2'') de ta bouteille et face à ce dernier en dehors de la bouteille (2).

2. Procédé selon la revendication 1, **caractérisé** en ce que l'ouverture de buse (11) présente, pour le post-traitement, une distance au goulot de la bouteille qui est comprise entre environ 5 et 30 mm, de préférence une distance d'environ 5 mm.

3. Procédé selon la revendication 1 ou 2, **caractérisé** en ce que l'ouverture de buse (11) se trouve, pour le post-traitement, en dessous du goulot (2'') de la bouteille (2) retournée.

4. Procedé selon lune des revendications 1 à 3, **caractérisé** en ce que la durée du post-traitement est d'environ 1 seconde.

5. Procédé selon l'une des revendications 1 à 4, **caractérisé** en ce que le fluide utilisé pour le post-traitement est de la vapeur d'eau ou de l'air stérile.

6. Procédé selon la revendication 5, **caractérisé** en ce que la phase de traitement précédant le post-traitement est un traitement de la bouteille (2) avec un fluide de stérilisation, de préférence de la vapeur d'eau.

7. Procédé selon la revendication 5 ou 6, **caractérisé** en ce que la phase de traitement précédant le post-traitement est un rinçage de l'intérieur de la bouteille (2) avec un fluide de traitement gazeux ou un fluide de traitement liquide, de préférence de l'eau.

8. Procédé selon l'une des revendications 1 à 7, **caractérisé** par l'utilisation d'une ouverture de buse (11) présentant un diamètre d'environ 4 mm.

9. Procédé selon l'une des revendications 1 à 8, **caractérisé** en ce qu'on utilise pour le traitement avec le ou les fluides de traitement et pour le post-traitement une seule et même ouverture de buse, de préférence l'ouverture de buse (11) d'une lance (9).

10. Dispositif pour le traitement tête en bas de bouteilles (2), notamment dispositif de rinçage, avec plusieurs préhenseurs de bouteilles (7) prévus sur un élément transporteur circulant (1) et destinés à entrainer les bouteilles (2) sur un parcours de transport (8) s'étendant entre un poste d'admission (4) pour les bouteilles (2) à traiter et un poste d'évacuation (5) pour les bouteilles (2) traitées, ainsi qu'à retourner les bouteilles (2) pour le traitement tête en bas et à retourner à nouveau en position initiale les bouteilles (2) après le traitement, et avec des buses prévues (9) à des postes de travail en dessous des bouteilles (2) retournées, pour délivrer un fluide de traitement liquide et/ou gazeux et/ou sous forme de vapeur pendant au moins une phase de traitement, **caractérisé** en ce que, pour une phase de post-traitement de chaque bouteille (2) succédant dans le temps à la ou les phases de traitement, une ouverture de buse (11) est prévue à distance en vis-à-vis du goulot (2'') de la bouteille (2) pour délivrer un jet d'un fluide gazeux ou sous forme de vapeur.

11. Dispositif selon la revendication 10, **caractérisé** en ce que l'élément transporteur est un rotor (1) tournant autour d'un axe vertical.

12. Dispositif selon la revendication 10 ou 11, **caractérisé** en ce que l'ouverture de buse (11), ou encore une buse ou lance (9) présentant cette ouverture de buse, est prévue sur l'élément transporteur (1).

13. Dispositif selon l'une des revendications 10 à 12, **caractérisé** en ce que l'ouverture de buse (11), ou encore une buse ou lance (9) présentant cette ouverture de buse, est prévue sur un élément déplacé conjointement avec le préhenseur de bouteille (7) lors du premier retournement, et lors du deuxième retournement de retour en position initiale.

14. Dispositif selon l'une des revendications 10 à 13, **caractérisé** en ce que l'ouverture de buse (11) présente, pendant le post-traitement, une distance au goulot (2'') de la bouteille qui est comprise entre environ 5 et 30 mm, par exemple une distance d'environ 5 mm.

15. Dispositif selon l'une des revendications 10 à 14, **caractérisé** par au moins une vanne (14, 16) commandant le fluide pour le post-traitement, vanne qui est ouverte pendant une durée respective pour le post-traitement, par exemple pendant une durée d'environ 1 seconde.

16. Dispositif selon l'une des revendications 10 à 15, **caractérisé** en ce que l'ouverture de buse présente un diamètre d'environ 4 mm.

17. Dispositif selon l'une des revendications 10 à 16, **caractérisé** en ce qu'une seule et même ouverture de buse, de préférence l'ouverture de buse (11) d'une lance (9), est prévue pour le traitement avec le ou les fluides de traitement et pour le post-traitement.

18. Dispositif selon l'une des revendications 10 à 17, **caractérisé** en ce que l'ouverture de buse (11), ou une lance (9) présentant cette ouverture de buse (11), est montée coulissante axialement au moyen d'un dispositif d'actionnement (13).

19. Dispositif selon l'une des revendications 15 à 18, **caractérisé** par au moins une vanne supplémentaire (18) pour vidanger la lance (9).
